# FASCICULE DE BREVET EUROPEEN

(11) **EP 1 791 770 B1**
(45) Date de publication et mention de la délivrance du brevet: **03.09.2008**
(21) Numéro de dépôt: 05771796.9
(22) Date de dépôt: 26.07.2005
(51) Int. Cl.: B65D 85/804

(54) **CONDITIONNEMENT POUR L' INFUSION D' UNE MATIERE A INFUSER**
VERPACKUNG ZUM AUFBRÜHEN EINER AUFZUBRÜHENDEN SUBSTANZ
PACKAGE FOR BREWING A SUBSTANCE TO BE BREWED

(30) Priorité: 10.08.2004 FR 0451833
(43) Date de publication de la demande: 06.06.2007
(73) Titulaire: COMPAGNIE MEDITERRANEENNE DES CAFES S.A., 06510 Carros (FR)
(72) Inventeur: BLANC, Jean-Pierre c/o Cabinet Hautier, 06000 Nice (FR)
(74) Mandataire: Decobert, Jean-Pascal
(86) Numéro de dépôt international: PCT/EP2005/053646
(87) Numéro de publication internationale: WO 2006/032565

(56) Documents cités:
- EP-A2- 1 440 640
- WO-A1-02/28241
- US-A- 5 776 527

## Description

La présente invention concerne un conditionnement pour l'infusion d'une matière à infuser.

Elle trouvera en particulier son application pour le conditionnement de café moulu utilisable avec des machines à café utilisant des doses de café moulu préemballé.

On connaît des doses de ce type du document WO-A-95 07041 du présent demandeur.

Suivant cette antériorité, deux couches à base de papier filtre sont superposées pour créer un volume interstitiel résiduel de conditionnement de café moulu.

A leur pourtour, les couches sont solidarisées à un renfort périphérique rigidifiant l'ensemble.

La publication WO-A02/28241 s'inscrit dans cette technique et propose en outre la formation d'un élément d'identification du conditionnement tel un code barres, une forme spécifique ou une marque de couleur particulière.

Cet élément d'identification est apte à coopérer avec des moyens de lecture réalisés sur la machine à café.

De cette façon, il est possible d'identifier un type de doses notamment pour autoriser ou non le lancement de l'opération d'infusion et ajuster les paramètres d'infusion (température, durée).

Le type d'identification prévue par WO-A-02/28241 ne donne pas entière satisfaction.

En effet, lorsqu'ils sont sous forme de découpe, leur fabrication est difficile et coûteuse en série et l'utilisation des dosettes est moins pratique et moins ergonomique.

Quant à l'impression du code barres, il est peut compatible avec la destination alimentaire de l'objet par la présence d'encres d'imprimerie.

Les codes barres posent par ailleurs des problèmes de lecture dans la mesure où ils ne couvrent pas l'ensemble de la périphérie du conditionnement.

La présente invention présente la caractéristique de réaliser le marquage sur le renfort périphérique.

Un avantage de cette disposition est qu'elle répond mieux aux exigences des normes alimentaires notamment en évitant toute présence d'encres d'imprimerie sur le papier filtre constitutif des couches du conditionnement.

Suivant un mode préféré de réalisation de l'invention, le marquage est un code de couleurs réalisé sur ou dans le renfort ce qui facilite nettement la fabrication.

Notamment, la coloration du renfort suffit à identifier le conditionnement sur l'intégralité de sa périphérie et sur ses deux faces.

D'autres buts et avantages apparaîtront au cours de la description qui suit d'un mode préféré de réalisation de l'invention qui n'en est cependant pas limitatif.

La présente invention concerne un conditionnement pour l'infusion d'une matière à infuser comportant deux couches à base de papier filtre superposées de sorte à délimiter un volume de réception de la matière à infuser et solidaires chacune d'une face d'un renfort périphérique, ledit conditionnement comportant un marquage pour son identification, caractérisé par le fait que le marquage est réalisé sur au moins une face du renfort périphérique.

Suivant des variantes préférées, ce conditionnement est tel que :
- le renfort comporte une âme rigide recouverte de part et d'autre par un revêtement en matière plastique polymère
- le marquage est une couleur prédéfinie de la matière d'au moins un des revêtements du renfort.
- le marquage est réalisé sur au moins une face de l'âme rigide.
- le marquage est une bande de couleur prédéfinie réalisée de façon continue sur au moins une face du renfort.
- la bande a une longueur équivalente à celle du renfort.
- le marquage est une couleur prédéfinie de la matière de l'âme rigide
- le marquage est une couleur prédéfinie de la matière du renfort périphérique,
- le renfort périphérique est non opaque.

Les dessins ci-joints sont donnés à titre d'exemples et ne sont pas limitatifs de l'invention. Ils représentent seulement un mode de réalisation de l'invention et permettront de la comprendre aisément.

La figure 1 illustre partiellement de côté et partiellement en coupe un conditionnement selon l'invention.

La figure 2 en donne une vue en perspective.

Tel que représenté aux figures 1 et 2, on peut utiliser un conditionnement 1 de forme sensiblement en soucoupe avec une symétrie de révolution.

Cependant, cette configuration n'est pas limitative et on peut notamment utiliser des conditionnements 1 avec une section carrée.

Le conditionnement 1 de l'invention présente une couche supérieure 2 à base de papier filtre et une couche inférieure 3 avantageusement de même composition et apte à délimiter un volume intérieur rempli d'une matière à infuser 4.

A titre d'exemple préféré, la matière 4 est de la mouture de café.

La mouture 4 est enfermée dans le conditionnement 1 par une solidarisation de la périphérie des couches 2, 3 formant un joint périphérique 6.

Au niveau du joint périphérique 6, les couches 2, 3 sont solidarisées à un renfort 5 apte à augmenter la rigidité de l'ensemble.

Le renfort 5 peut également assurer une meilleure jonction des couches 2, 3.

A titre d'exemple préféré, le renfort périphérique 5 comprend une âme centrale en papier cartonné, ladite étant recouverte sur ses deux faces par un revêtement en matière plastique polymère.

Le produit 4 à infuser est à titre préféré de la mouture de café moulu mais la matière à infuser peut aussi être une composition de nettoyage comprenant un produit détergent pulvérulent ou sous forme de comprimés solides.

Le revêtement polymère (du type film de polyéthylène) permet la soudure thermique de la périphérie des couches 2, 3 sur le renfort 5.

On pourrait bien entendu utiliser d'autres matériaux pour la constitution du renfort 5, notamment un renfort 5 monocouche en matière plastique.

De façon caractéristique à l'invention, c'est le renfort périphérique 5 qui reçoit le marquage permettant l'identification du type de conditionnement 1 utilisé.

A titre préféré, ce marquage est une couleur prédéterminée ce qui s'entend d'une nuance de couleur apte à être reconnue et individualisée par des moyens de lecture ou par un utilisateur.

Suivant une première possibilité, c'est l'âme du renfort périphérique 5 qui est colorée dans la masse et les revêtements en matière plastique polymère sont réalisés de façon non opaque de sorte à rendre visible la couleur de l'âme.

Suivant une autre possibilité, l'âme est colorée sur chacune de ses faces ou sur l'une d'entre elles.

Suivant une autre possibilité, les revêtements recouvrant l'âme du renfort périphérique 5 sont eux-mêmes colorés dans la masse ou colorés sur une de leurs faces.

On notera que la réalisation d'un tel marquage de couleur dans ou sur le renfort périphérique 5 permet aisément d'assurer un marquage continu sur toute la périphérie du conditionnement 1 de sorte à permettre la lecture de la nuance de couleur quelle que soit l'orientation du conditionnement 1 relativement aux moyens de lecture portés par le dispositif réalisant l'infusion.

On réalise ici de façon très efficace un marquage permettant une fabrication de conditionnement 1 en grande quantité sans pour autant augmenter significativement le coût de fabrication.

En outre, le demandeur a constaté que, de façon surprenante, la formation d'un marquage de couleur sur l'âme périphérique 5 ne gênait pas la détection de couleur malgré le revêtement à base de papier filtre produit par les couches 2 et 3.

En effet, il s'avère que les couches 2 et 3 sont suffisamment transparentes pour ne pas gêner la lecture de la nuance de couleurs.

Suivant une autre possibilité, l'âme 5 n'est pas totalement opaque de sorte à pouvoir assurer une transmission de lumière suivant son épaisseur. De cette façon, la détection de couleur peut s'opérer par un système de lecture transmitif. Dans les autres cas, un système réflectif (réflexion de lumière sur l'élément coloré et analyse de la lumière réfléchie) pourra être employée.

### REFERENCES

1. Conditionnement
2. Couche supérieure
3. Couche inférieure
4. Matière à infuser
5. Renfort périphérique
6. Joint périphérique

## Revendications

1. Conditionnement (1) pour l'infusion d'une matière à infuser comportant deux couches (2, 3) à base de papier filtre superposées de sorte à délimiter un volume de réception de la matière à infuser (4) et solidaires chacune d'une face d'un renfort périphérique (5), ledit conditionnement (1) comportant un marquage pour son identification, **caractérisé par le fait**
**que** le marquage est réalisé sur au moins une face du renfort périphérique (5) placé entre les deux couches (2, 3) et que les couches (2, 3) sont suffisamment transparentes de sorte à permettre la lecture du marquage.

2. Conditionnement (1) selon la revendication 1, **caractérisé par le fait que**
- le renfort (5) comporte une âme rigide recouverte de part et d'autre par un revêtement en matière plastique polymère
- le marquage est une couleur prédéfinie de la matière d'au moins un des revêtements du renfort (5).

3. Conditionnement (1) selon la revendication 1 **caractérisé par le fait que**
- le renfort (5) comporte une âme rigide recouverte de part et d'autre par un revêtement en matière plastique polymère non opaque
- le marquage est réalisé sur au moins une face de l'âme rigide.

4. Conditionnement (1) selon l'une quelconque des revendications 1 ou 3 **caractérisé par le fait**
**que** le marquage est une bande de couleur prédéfinie réalisée de façon continue sur au moins une face du renfort (5).

5. Conditionnement (1) selon la revendication 4 **caractérisé par le fait**
**que** la bande a une longueur équivalente à celle du renfort (5).

6. Conditionnement (1) selon la revendication 3 **caractérisé par le fait**
**que** le marquage est une couleur prédéfinie de la matière de l'âme rigide.

7. Conditionnement (1) selon la revendication 1, **caractérisé par le fait**
**que** le marquage est une couleur prédéfinie de la matière du renfort périphérique (5).

8. Conditionnement (1) selon l'une quelconque des revendications 1 à 7, **caractérisé par le fait**
**que** le renfort périphérique (5) est non opaque.

## Claims

1. Package (1) for brewing a substance to be brewed comprising two filter paper-based layers (2, 3) superimposed so as to define a volume receiving the substance to be brewed (4) and joined each one to one side of a peripheral reinforcement (5), the aforementioned package (1) having marking for its identification, **characterized in that** the marking is made on at least one side of peripheral reinforcement (5) and that layers (2, 3) are sufficiently transparent so that to allow the identification of the marking.

2. Package (1) according to claim 1, **characterized in that** reinforcement (5) has a rigid core covered on both sides by a polymer plastic coating, the marking is of a predefined colour of the material used for at least one of the reinforcement (5) coatings.

3. Package (1) according to claim 1 **characterized in that** reinforcement (5) comprises of a rigid core covered on both sides by a non-opaque polymer plastic coating, with a marking provided on at least one side of the rigid core.

4. Package (1) according to any of claims 1 or 3 **characterized in that** the marking is a continuous strip of predefined colour on at least one side of reinforcement (5).

5. Package (1) according to claim 4 **characterized in that** the length of the strip is equal to that of reinforcement (5).

6. Package (1) according to claim 3 **characterized in that** the marking is in a predefined colour of the rigid core material.

7. Package (1) according to claim 1, **characterized in that** the marking is a predefined colour of the peripheral reinforcement (5) material.

8. Package (1) according to any of claims 1 to 7 **characterized in that** peripheral reinforcement (5) is not opaque.

## Patentansprüche

1. Verpackung (1) zum Brühen eines zu brühenden Stoffes mit zwei Schichten (2, 3), bestehend aus übereinanderliegendem Filterpapier, das ein zur Aufnahme des zu brühenden Stoffes (4) bestimmtes Volumen einschließt, wobei jede mit einer Seite einer Umfangsverstärkung (5) verbunden ist und die Verpackung (1) eine Markierung zu ihrer Identifizierung besitzt, **gekennzeichnet dadurch,**
**dass** die Markierung auf mindestens einer Seite der zwischen den beiden Schichten (2, 3) befindlichen Umfangsverstärkung (5) aufgebracht ist und diese Schichten (2, 3) ausreichend transparent sind, um das Lesen der Markierung zu ermöglichen.

2. Verpackung (1) gemäß Anspruch 1, **gekennzeichnet dadurch,**
- **dass** die Verstärkung (5) eine steife Einlage besitzt, die auf beiden Seiten mit einer Polymer-Kunststoffbeschichtung versehen ist,
- **dass** die Markierung aus der zuvor festgelegten Farbe des Werkstoffes mindestens einer der Beschichtungen der Verstärkung (5) besteht.

3. Verpackung (1) gemäß Anspruch 1, **gekennzeichnet dadurch,**
- **dass** die Verstärkung (5) eine steife Einlage besitzt, die auf beiden Seiten mit einer nicht undurchsichtigen Polymer-Kunststoffbeschichtung versehen ist,
- **dass** die Markierung auf mindestens einer Seite der steifen Einlage aufgebracht ist.

4. Verpackung (1) gemäß einem der Ansprüche 1 oder 3, **gekennzeichnet dadurch,**
**dass** die Markierung ein Band mit zuvor festgelegter Farbe ist, das kontinuierlich auf mindestens eine Seite der Verstärkung (5) realisiert wird.

5. Verpackung (1) gemäß Anspruch 4, **gekennzeichnet dadurch,**
**dass** das Band eine Länge hat, die der Verstärkung (5) entspricht.

6. Verpackung (1) gemäß Anspruch 3, **gekennzeichnet dadurch,**
**dass** die Markierung eine zuvor festgelegte Farbe des Werkstoffes der steifen Einlage ist.

7. Verpackung (1) gemäß Anspruch 1, **gekennzeichnet dadurch,**
**dass** die Markierung eine zuvor festgelegte Farbe des Werkstoffes der Umfangsverstärkung (5) ist.

8. Verpackung (1) gemäß einem der Ansprüche 1 bis 7, **gekennzeichnet dadurch,**
**dass** die Umfangsverstärkung (5) nicht undurchsichtig ist.
